# EUROPÄISCHE PATENTSCHRIFT

(11) **EP 0 966 389 B1**
(45) Veröffentlichungstag und Bekanntmachung des Hinweises auf die Patenterteilung: **15.09.2004**
(21) Anmeldenummer: 98942364.5
(22) Anmeldetag: 17.06.1998
(51) Int. Cl.: B65D 71/70

(54) **GEFÄSSTRÄGER**
CONTAINER SUPPORT
SUPPORT DE RECIPIENTS

(30) Priorität: 24.09.1997 WO PCT/CH97/00360
(43) Veröffentlichungstag der Anmeldung: 29.12.1999
(73) Patentinhaber: Schoeller International Engineering AG, 1680 Romont (CH)
(72) Erfinder: SHORTER, Eddie, DK-2770 Kastrup (DK)
(74) Vertreter: EGLI-EUROPEAN PATENT ATTORNEYS
(86) Internationale Anmeldenummer: PCT/CH1998/000263
(87) Internationale Veröffentlichungsnummer: WO 1999/015429

(56) Entgegenhaltungen:
- WO-A-96/23696
- US-A- 5 213 211
- US-A- 5 360 112
- US-A- 5 501 352

## Beschreibung

Die Erfindung betrifft - entsprechend dem Oberbegriff der unabhängigen Ansprüche - einen Gefässträger sowie dessen Verwendung als Mehrwegverpackung für die Lagerung und den Transport von Gefässen, welcher zur Aufnahme mehrerer im wesentlichen eine einheitliche Grösse aufweisender und aufrecht in einer Ebene stehender Gefässe konstruiert ist, bei dem die horizontalen Aussenabmessungen seiner Standfläche denen der Ladefläche einer zur Lagerung und zum Transport von Waren bestimmten Unterlage, insbesondere Palette oder Teilpalette mindestens annähernd entsprechen.

Allseits bekannte Einheiten für die Lagerung oder den Transport von Gefässen in Form von Flaschen sind Flaschenkästen. Diese vermögen etwa 6 bis 24 Flaschen aufzunehmen. Sie zeichnen sich gewöhnlich durch einen oder mehrere Tragegriffe aus, mittels welchen der Flaschenkasten getragen werden kann. Sowohl für die Lagerung als auch für den Transport von Getränken werden solche Flaschenkästen auf normierten Unterlagen, sogenannten Paletten bzw. Teilpaletten, gestapelt.

Allseits bekannte Einheiten für die Lagerung oder den Transport von Gefässen in der Form von Getränkedosen - aus z.B. Aluminium - sind Träger aus Karton. Diese vermögen etwa 6 bis 24 Dosen aufzunehmen. Sie sind gewöhnlich durch einen flachen Boden und ein ebenfalls flaches, an diesen Boden auf zwei bis vier Seiten anschliessendes Bord gekennzeichnet. Sowohl für die Lagerung als auch für den Transport von Getränken werden solche Dosenträger auf normierten Unterlagen, sogenannten Paletten bzw. Teilpaletten, gestapelt.

Damit sowohl bei den Flaschenkästen als auch bei den Dosenträgern eine gute Stabilität des Ladegutes erreicht werden kann, müssen die jeweiligen Gefässträger einer Lage untereinander und die Stapel derselben auf den Paletten bzw. Teilpaletten befestigt werden, was zumeist mittels Bändern, welche um die Stapel herumgeführt und festgezurrt werden, bewerkstelligt wird.

Zu diesem erhöhten Arbeitsaufwand sind weitere Nachteile der bekannten Flaschenkästen darin zu sehen, dass bei Lagerung und Transport der leeren Flaschenkästen in den meisten Fällen das gleiche Volumen benötigt wird, wie mit Flaschen gefüllten Flaschenkästen. Zudem geht oft durch die Aussenwände der einzelnen Flaschenkästen relativ viel Stauraum verloren, da nicht alle Flaschen einer Lage in minimalem Abstand zu einander stehen, so dass die eigentliche Ladefläche einer Palette bzw. Teilpalette nicht maximal genutzt werden kann. Bei den bekannten Dosenträgern kann sich die geringe Querstabilität der Stapel, wegen des Verrutschens der einzelnen Dosenträger, als nachteilig für die Lagerung und vor allem den Transport auswirken.

Um einige Nachteile des Standes der Technik in Bezug auf die Lagerung bzw. den Transport von Flaschen zu beseitigen, wurden Flaschenträger, sogenannte "Trays" vorgeschlagen. Diese weisen z.B. eine Oberseite mit einer Vielzahl von Vertiefungen auf, in welche eine einheitliche Grösse aufweisende und aufrecht in einer Ebene stehende Flaschen eingesetzt werden können. Die horizontalen Aussenabmessungen der Standfläche solcher Trays wurden zudem denen der Ladefläche einer zur Lagerung und zum Transport von Waren bestimmten Unterlage, z.B. Paletten bzw. Teilpaletten angepasst. Diese Trays können eine Gesamthöhe aufweisen, die wesentlich geringer ist als die halbe Höhe der einzufüllenden Flaschen. Dadurch sind sie im leeren Zustand raumsparend schachtelbar und damit auch kostengünstig lager- und transportierbar.

Ein Gefässträger ähnlich dem Oberbegriff des Anspruchs 1, der durch die vorliegende Erfindung weiter entwickelt werden soll, ist aus der WO 96/23696 A bekannt.

Die Aufgabe der vorliegenden Erfindung besteht darin, einen Gefässträger zu schaffen, der die bekannten Nachteile des Standes der Technik möglichst beseitigt und der sich zur Lagerung und zum Transport von Gefässen in der Form sowohl von Flaschen als auch von Dosen eignet. Zusätzlich erscheint es wichtig, dass die Handhabbarkeit eines Systems mit derartigen Gefässträgern gesteigert werden kann.

Erfindungsgemäss wird dies durch einen Gefässträger nach Anspruch 1 erreicht. Indem ein als vollwertige Mehrwegverpackung konzipierter Gefässträger geschaffen wird, der zur Aufnahme mehrerer im wesentlichen eine einheitliche Grösse aufweisender und aufrecht in einer Ebene stehender Gefässe konstruiert ist, bei dem die horizontalen Aussenabmessungen seiner Standfläche denen der Ladefläche einer zur Lagerung und zum Transport von Waren bestimmten Unterlage, insbesondere Palette oder Teilpalette mindestens annähernd entsprechen und der dadurch gekennzeichnet ist, dass eine Vielzahl von regelmässig angeordneten Elementen (13) umfasst, welche an ihrer Ober- und Unterseite zur Aufnahme von Gefässen in Form von Flaschen (15) und Dosen (16) ausgebildet sind.

Vorteilhafterweise umfasst dieser erfindungsgemässe Gefässträger als Material Kunststoff und wird einstückig hergestellt, zumindest einstückig verwendet. Die regelmässig angeordneten Vertiefungen in der Ober- und Unterseite des Gefässträgers können durch Zwischenwände, Pinolen oder randständige Pinolen oder eine beliebige Kombination von mindestens zweien dieser Elemente voneinander getrennt sein. Spezielle Ausführungen dieses erfindungsgemässen Gefässträgers ergeben sich aus den abhängigen Ansprüchen.

Im folgenden wird die prinzipielle Verwendung des erfindungsgemässen Gefässträgers erläutert:

Ein erster Gefässträger wird mit entsprechenden Füssen versehen - selbst als Palette bzw. Teilpalette ausgebildet sein. Er bildet mit seinen zur Aufnahme je einer Dose oder Flasche vorgesehenen Vertiefungen die Unterlage für eine erste Lage einzufüllender Dosen, z.B. Getränkedosen aus Aluminium, oder Flaschen, z. B. Glasflaschen. Vorzugsweise direkt auf die obere Verschlussbördelung der Dosen bzw. auf die Köpfe oder Verschlussdeckel (bei gefüllten, verschlossenen Flaschen) bzw. auf die Mundstücke (bei leeren, offenen Flaschen) der ersten Dosen- bzw. Flaschenlage wird zweiter Gefässträger gelegt. Während der erste Gefässträger mit Palettenfüssen ausgestattet ist, wird beim zweiten Gefässträger selbstverständlich auf diese Palettenfüsse verzichtet. Beim Auflegen des ersten Gefässträgers (ohne eigene Palettenfüsse) auf eine Palette oder Teilpalette ist der zweite Gefässträger zum ersten baugleich. Alle Köpfe bzw. Mundstücke der Flaschen werden beim Auflegen des zweiten Gefässträgers in Zentrierringe eingeführt, welche in die Unterseite jedes Gefässträgers eingeformt sind. Im Falle des Einlegens von Getränkedosen wird ein ebenfalls zentrierender Tauchring innerhalb der oberen Verschlussbördelung auf die Oberseite der Dose abgesenkt. Der zweite Gefässträger wirkt nun als Abdeckung und damit auch als Transport- und Diebstahlsicherung für die erste Dosen- bzw. Flaschenlage. Durch die Vertiefung an der Oberseite des ersten Gefässträgers, in welcher die Dosen bzw. Flaschen stehen, und durch den Zentrier- bzw. Tauchring an der Unterseite des zweiten Gefässträgers werden Dosen bzw. Flaschen zuverlässig am Umkippen oder Herausfallen gehindert. Gleichzeitig bildet der zweite Gefässträger die Unterlage für eine zweite Dosen- bzw. Flaschenlage, die entsprechend der ersten eingefüllt wird. Auf die zweite Dosen- bzw. Flaschenlage kommt ein dritter Gefässträger zu liegen. Auf die beschriebene Weise können so alternierend Gefässträger und Dosen- bzw. Flaschenlagen aufgeschichtet werden, dass ein Stapel entsteht, der mindestens eine Dosen- bzw. Flaschenlage umfasst und der vorteilhafterweise zuoberst mit einem als Stapelsicherung wirkenden Gefässträger abgeschlossen bzw. abgedeckt wird. In der Praxis haben sich Gefässträger mit einer Standfläche bewährt, die im wesentlichen den Aussenmassen der Ladefläche einer 1/4-Palette entspricht und deren Ladekapazität 54 Glasflaschen mit je 0.33 1 Inhalt bzw. 54 Dosen mit je 0.5 1 Inhalt beträgt, wobei ein Stapel vier Flaschenlagen bzw. fünf Dosenlagen umfasst. Es können aber auch, mit oder ohne entsprechend veränderter Standflächenausdehnung, mehr oder weniger Flaschen pro Lage bzw. mehr oder weniger Flaschenlagen vorgesehen werden. Zudem ist ein beliebiges Abwechseln von Dosen- und Flaschenlagen möglich.

Mit Palettenfüssen ausgestattete Gefässträger sind vorteilhafterweise mit baugleichen Gefässträgern schachtelbar ausgebildet, so dass auch leere, mit Palettenfüssen ausgestattete Gefässträger raumsparend und sicher aufeinandergeschachtelt werden können.

Die folgenden Figuren zeigen einen beispielhaften und bevorzugten, erfindungsgemässen Gefässträger für 54 Glasflaschen mit je 0.33 1 Inhalt bzw. 54 Getränkedosen mit je 0.5 1 Inhalt und mit den einer 1/4-Palette mindestens annähernd entsprechenden Aussenmassen. Dabei zeigt:
- Fig. 1: einen Gefässträger in einer perspektivischen Ansicht, schräg von oben;
- Fig. 2: einen Gefässträger in einer perspektivischen Ansicht, schräg von unten;
- Fig. 3: einen Stapel mit 4 Lagen Flaschen in einer Ansicht auf die Querseite;
- Fig. 4: einen Teil-Querschnitt durch einen Stapel mit Flaschen;
- Fig. 5: einen Ausschnitt aus Fig. 4 mit einem Querschnitt durch ein einzelnes Element des Gefässträgers;
- Fig. 6: einen Stapel mit 5 Lagen Dosen in einer Ansicht auf die Querseite;
- Fig. 7: einen Teil-Querschnitt durch einen Stapel mit Dosen;
- Fig. 8: einen Ausschnitt aus Fig. 7 mit einem Querschnitt durch ein einzelnes Element des Gefässträgers;
- Fig. 9: eine Draufsicht auf die Oberseite eines Gefässträgers;
- Fig. 10: eine Draufsicht auf die Unterseite eines Gefässträgers;
- Fig. 11: Längs- und Querseitenansichten eines Gefässträgers;
- Fig. 12: eine Querseitenansicht eines Stapels mit leeren, aufeinandergeschachtelten Gefässträgern;
- Fig. 13: einen mit Palettenfüssen ausgestatteten, schachtelbaren Gefässträger in einer perspektivischen Ansicht schräg von unten;
- Fig. 14: einen Gefässträger entsprechend Fig. 13, in einer perspektivischen Ansicht schräg von oben;
- Fig. 15: einen Stapel mit drei aufeinandergeschachtelten Gefässträgern entsprechend Fig. 13 und 14, in einer perspektivischen Ansicht schräg von oben;
- Fig. 16: eine Längsseitenansicht eines mit Palettenfüssen ausgestatteten, schachtelbaren Gefässträgers entsprechend Fig. 13, 14 und 15;
- Fig. 17: eine Querseitenansicht eines mit Palettenfüssen ausgestatteten, schachtelbaren Gefässträgers entsprechend Fig. 16;
- Fig. 18: eine Draufsicht auf die Oberseite eines mit Palettenfüssen ausgestatteten, schachtelbaren Gefässträgers entsprechend Fig. 16;
- Fig. 19: eine Draufsicht auf die Unterseite eines mit Palettenfüssen ausgestatteten, schachtelbaren Gefässträgers entsprechend Fig. 16.

Figur 1 zeigt einen Gefässträger 1, der eine Standfläche aufweist, die im Wesentlichen der Lagerfläche einer 1/4-Palette entspricht. Dieser Gefässträger weist an seiner Oberseite regelmässig angeordnete Vertiefungen 2 auf, welche durch Pinolen 3 bzw. randständige Pinolen 4 voneinander getrennt sind. Umgeben ist der Gefässträger 1 von einem Bord 5, welches im Wesentlichen vertikal verläuft, den äussersten Umfang des Gefässträgers definiert und vorzugsweise abgerundete Ecken 6 aufweist. Die randständigen Pinolen 4 sind an das Bord 5 angeformt und weisen ein oberes Ende 7 auf, das mit den oberen Enden 8 der Pinolen 3 auf einem gemeinsamen Niveau liegt. Nur die randständigen Pinolen 4, die den abgerundeten Ecken 6 des Bordes 5 angeformt sind, definieren mit ihrem oberen Ende 9 ein tieferes Niveau. Der Gefässträger 1 kann an dessen Querseitenflächen 10 als Tragegriffe ausgebildete Ausnehmungen 11 aufweisen. Weitere Tragegriffe können in die Längsseitenflächen 12 eingeformt oder den letzteren angeformt sein.

Figur 2 zeigt den Gefässträger 1 entsprechend der Figur 1 von unten. In gleicher Verteilung wie die Vertiefungen 2 in der Oberseite, weist die Unterseite Elemente 13 auf. Diese Elemente 13 sind vorzugsweise orthogonal angeordnet und umfassen einen Zentrierring 14 zur Zentrierung einer Flasche 15 bzw. Dose 16 sowie einen Verstärkungsring 17. Verstärkungsring 17 und Zentrierring 14 an der Unterseite sowie die Vertiefung 2 an der Oberseite eines Elements 13 des Gefässträgers 1 sind vorzugsweise konzentrisch auf einer Achse 18 (vgl. Fig. 4) angeordnet. Die Verstärkungsringe 17 sind untereinander bzw. mit der Innenseite des Bordes 5 über Stege 19 verbunden. Diese Stege 19 können (wie gezeigt) eine geringere Höhe aufweisen als die Verstärkungsringe 17, sie können aber auch - zumindest zwischen den Verstärkungsringen - gleich hoch ausgebildet sein, was eine Verbesserung der Querstabilität der Gefässträger bewirkt. Die Stege 19, welche direkt an das Bord 5 anschliessen, weisen mit diesem eine gemeinsame Unterkante 20 auf. Zumindest die Zentrierringe 14, vorzugsweise aber auch die Verstärkungsringe 17, ragen unter das Niveau der Unterkante 20 des Bordes 5.

Figur 3 zeigt die Verwendung des erfindungsgemässen Gefässträgers 1 zur Lagerung von Glasflaschen 15 mit je 0.33 1 Inhalt. Der unterste Gefässträger 21 eines Stapels weist an seiner Unterseite Füsse 22 auf, welche so angeordnet sind und eine solche Höhe aufweisen, dass der Stapel mit einem Gabelstapler einfach aufnehmbar ist. Vorzugsweise ist dieser unterste Gefässträger 21 mit seinen Füssen 22 - wie auch die Gefässträger 1 - aus waschbarem Kunststoff einstückig gefertigt und ist als komplette 1/4-Palette ausgeführt. Eine besonders bevorzugte Ausführungsform eines Gefässträgers 21', der als unterster Gefässträger eines Stapels Füsse 22 aufweist (siehe Fig. 13 bis 19), ist schachtelbar ausgebildet, so dass auch leere, mit Palettenfüssen 22 ausgestattete Gefässträger 21' raumsparend und sicher aufeinandergeschachtelt werden können.
Eine erste Lage von 54 Flaschen 15 mit einer im wesentlichen einheitlichen Grösse ist in die entsprechenden Vertiefungen des untersten Gefässträgers 21 eingesetzt und steht aufrecht in einer Ebene. Dabei vermitteln die Pinolen 3 bzw. randständigen Pinolen 4 den Flaschen 15 einen guten Stand, so dass sie zuverlässig vor dem Umkippen oder Herausfallen gesichert sind. Direkt auf den Flaschenköpfen bzw. den Verschlussdeckeln der ersten Flaschenlage liegt ein Gefässträger 1, der als Abdeckung und (Diebstahl-) Sicherung der ersten Flaschenlage dient. In den Vertiefungen dieses Gefässträgers 1 steht eine - der ersten entsprechende - zweite Lage Flaschen 15, welche wiederum durch einen Gefässträger 1 abgedeckt bzw. gesichert ist. In den Vertiefungen dieses bzw. eines weiteren Gefässträgers 1 steht eine - der ersten entsprechende - dritte bzw. vierte Lage Flaschen 15, welche ihrerseits durch einen Gefässträger 1 abgedeckt bzw. gesichert ist.
Bei allen Gefässträgern 1, 21, 21' ist ein umlaufendes Bord 5 zu erkennen, welches an seiner Oberkante - zwischen den randständigen Pinolen 4 - eine Vielzahl von Ausschnitten 23 umfasst, welche jeweils in der Region der Mitte zwischen zwei randständigen Pinolen (4) gegenüber deren oberen Enden (7) ihre grösste Höhendifferenz aufweisen und die den Blick auf jedes Etikett der äussersten Flaschen 15 einer Lage freigeben. Durch dieses Sichtbarmachen eines maximalen Teils der Flasche und des Etiketts wird dem Kunden die Identifikation seines bevorzugten Produkts erleichtert. Zudem weist jedes Bord 5 der Gefässträger 1, 21 an dessen Unterkante Ausnehmungen 11 auf, die als Halte- oder Tragegriffe ausgebildet sind. In diesem Beispiel stellt die Ausnehmung 11 einen Tragegriff in der Mitte der Querseite bzw. Stirnseite eines Gefässträgers 1, 21 dar. Trotz der Ausschnitte 23 und den Ausnehmungen 11 für die Tragegriffe bietet das umlaufende Bord 5 noch genügend Fläche für Werbung, die dort z.B. aufgeklebt, aufgedruckt oder eingraviert werden kann.

Figur 4 zeigt einen Querschnitt durch einen Teil des Stapels in Figur 3. Hier wird deutlich, dass die Flaschen 15 durch die Vertiefungen 2 eines unterliegenden Gefässträgers 1 bzw. 21, in denen sie stehen und durch die Zentrierringe 14 eines darüberliegenden Gefässträgers 1 so gehalten werden, dass ihre Symmetrieachse mit der Achse 18 der Elemente 13 im Wesentlichen zusammenfällt. Zu beachten ist ausserdem, dass hier - im Gegensatz zu der Darstellung in Fig. 2 - die Unterkante der Stege 19 im Bereich zwischen den Verstärkungsringen 17, die sie miteinander verbinden, mit der Unterkante der Verstärkungsringe 17 gerade zusammenfällt.

In Figur 5 ist der Querschnitt durch ein einzelnes Element 13 des erfindungsgemässen Gefässträgers 1 - entsprechend der Fig. 4 - dargestellt. Konzentrisch zur Achse 18, welche im Wesentlichen senkrecht zur Lagerebene und zu den Ober- und Unterseiten des Gefässträgers 1 steht, ist der Zentrierring 14, und der Verstärkungsring 17 angeordnet. Aus dieser Figur 5 wird klar, dass die Stege 19 sich zwischen zwei benachbarten Elementen 13 erstrecken und dabei deren Zentrierringe 14 und Verstärkungsringe 17 direkt miteinander verbinden. Die Oberkante 24 des Steges 19 geht niveaugleich in eine Deckfläche 25 über, welche die beiden benachbarten Verstärkungsringe 17 miteinander verbindet. Die Unterkante 26 des Steges 19 kann sich im Bereich zwischen den Verstärkungsringen 17 auf dem gleichen Niveau wie die Unterkanten der Verstärkungsringe erstrecken (wie hier gezeigt) oder darüber liegen (vgl. Fig. 2). Der Zentrierring 14 umfasst vorzugsweise die Abschnitte zur Grobzentrierung 27 der Köpfe der Flaschen 15 einer unterliegenden Lage. Diese Grobzentrierabschnitte 27 weisen bevorzugt eine gegen die Achse 18 verlaufende Steigung von 45° auf und schliessen an ihrer Unterkante direkt an einen im Wesentlichen horizontal verlaufenden Schutzabschnitt 28 an, der diese Unterkante vor Verletzungen schützt. An ihrem oberen Ende gehen die Grobzentrierabschnitte 27 in einen praktisch zylinderförmigen ersten Zentrierabschnitt 29 über, welcher wiederum an seinem oberen Ende in eine horizontale oder wenig geneigte bzw. gegen die Achse leicht ansteigende erste Auflage 30 übergehen. Diese erste Auflage 30 zusammen mit dem ersten Zentrierabschnitt 27 dienen zur sicheren Zentrierung der Flaschenköpfe der allenfalls unterliegenden Lage von Weithalsflaschen sowie zum Auflegen der Gefässträger 1 auf diese Weithalsflaschen (nicht gezeigt). Die erste Auflage 30 geht in einen zweiten praktisch zylindrischen Zentrierabschnitt 31 über, welcher an seinem oberen Ende in einen zweiten Auflageabschnitt 32 übergeht. Dieser zweite Auflageabschnitt 32 ist zum Zweck der individuellen Anpassung an das Niveau und den Durchmesser der Flaschenköpfe und zur Feinzentrierung der Flaschenköpfe vorzugsweise nach oben gewölbt und weist eine zentrale Öffnung 33 auf. Zusätzlich gewährleistet der nach oben gewölbte zweite Auflageabschnitt 32 den Aufschriften auf den Verschlüssen der Flaschen einen Schutz vor dem Zerkratzen. Dieser Schutz vor Berührungen zwischen Gebinde und Ladegut wird durch die zentrale Öffnung 33 noch verstärkt. Zudem dient diese zentrale Öffnung 33 - durch die konsequente Vermeidung von geschlossenen Bauteilen, in welchen sich Wasser ansammeln könnte - zum Abtropfen des Waschwassers beim Reinigen der Gefässträger. Der zweite Auflagebereich 32 ragt durch seine Wölbung etwas über das Niveau der Oberkante 24 des Steges 19 und die Deckfläche 25 hinaus und dient dadurch der Zentrierung des Bodens einer Flasche 15, welche in diesen Gefässträger eingesetzt wird. Zwischen solchen eingesetzten Flaschen 15 sind die nächstliegenden Pinolen 3 bzw. randständigen Pinolen 4 sichtbar. Als Auflage für die eingesetzten Flaschen 15 dienen - je nach dem Durchmesser der Standfläche der Flaschen - die Oberkanten 24 der Stege 19 oder die Deckflächen 25 bzw. je nach Wölbung der Flaschenböden auch die Oberseite der zweiten Auflageabschnitte 32.

In Abweichung von der dargestellten Ausführungsform eines erfindungsgemässen Gefässträgers 1 können die Zentrierabschnitte 29, 31 auch genau zylindrisch oder leicht konisch geformt sein. Allgemein gilt aber, dass das Stapelspiel durch den Durchmesser dieser Zentrierabschnitte bzw. durch die Differenz dieser Durchmesser zum Durchmesser des Flaschenkopfes wesentlich beeinflusst wird. Eine weitere Ausführungsform des Gefässträgers erfasst Zentrierringe 14 mit nur einem Zentrierabschnitt für normale oder weithalsige Flaschen. Vom Erfindungsgedanken erfasst sind selbstverständlich auch alle beliebigen Kombinationen der dargestellten und/oder beschriebenen Ausführungsformen.

Figur 6 zeigt die Verwendung des erfindungsgemässen Gefässträgers 1 zur Lagerung von Dosen 16 mit je 0.5 1 Inhalt. Der unterste Gefässträger 21 eines Stapels weist an seiner Unterseite Füsse 22 auf, welche so angeordnet sind und eine solche Höhe aufweisen, dass der Stapel mit einem Gabelstapler einfach aufnehmbar ist. Vorzugsweise ist dieser unterste Gefässträger 21 mit seinen Füssen 22 - wie auch die Gefässträger 1 - aus waschbarem Kunststoff einstückig gefertigt und ist als komplette 1/4-Palette ausgeführt.
Eine besonders bevorzugte Ausführungsform eines Gefässträgers 21', der als unterster Gefässträger eines Stapels Füsse 22 aufweist (siehe Fig. 13 bis 19), ist schachtelbar ausgebildet, so dass auch leere, mit Palettenfüssen 22 ausgestattete Gefässträger 21' raumsparend und sicher aufeinandergeschachtelt werden können.
Eine erste Lage von 54 Getränkedosen 16 mit einer im wesentlichen einheitlichen Grösse ist in die entsprechenden Vertiefungen des untersten Gefässträgers 21 eingesetzt und steht aufrecht in einer Ebene. Dabei vermitteln die Pinolen 3 bzw. randständigen Pinolen 4 den Dosen 16 einen guten Stand, so dass sie zuverlässig vor dem Umkippen oder Herausfallen gesichert sind. Direkt auf diesen Dosen 16 liegt ein Gefässträger 1, der als Abdeckung und (Diebstahl-) Sicherung der ersten Dosenlage dient. In den Vertiefungen dieses Gefässträgers 1 steht eine - der ersten entsprechende - zweite Lage Dosen 16, welche wiederum durch einen Gefässträger 1 abgedeckt bzw. gesichert ist. In den Vertiefungen dieses bzw. weiterer Gefässträger 1 steht eine - der ersten entsprechende - dritte bzw. vierte und fünfte Lage Dosen 16, welche ihrerseits durch einen Gefässträger 1 abgedeckt bzw. gesichert ist.
Bei allen Gefässträgern 1, 21, 21' ist ein umlaufendes Bord 5 zu erkennen, welches an seiner Oberkante - zwischen den randständigen Pinolen 4 - eine Vielzahl von Ausschnitten 23 umfasst, welche jeweils in der Region der Mitte zwischen zwei randständigen Pinolen (4) gegenüber deren oberen Enden (7) ihre grösste Höhendifferenz aufweisen und die den Blick auf jedes Etikett der äussersten Dosen 16 einer Lage freigeben. Durch dieses Sichtbarmachen eines maximalen Teils der Dose und des jeweiligen Etiketts bzw. Schriftzuges oder Logos wird dem Kunden die Identifikation seines bevorzugten Produkts erleichtert. Zudem weist jedes Bord 5 der Gefässträger 1, 21 an dessen Unterkante Ausnehmungen 11 auf, die als Halte- oder Tragegriffe ausgebildet sind. In diesem Beispiel stellt die Ausnehmung 11 einen Tragegriff in der Mitte der Querseite bzw. Stirnseite eines Gefässträgers 1, 21 dar. Trotz der Ausschnitte 23 und den Ausnehmungen 11 für die Tragegriffe bietet das umlaufende Bord 5 noch genügend Fläche für Werbung, die dort z.B. aufgeklebt, aufgedruckt oder eingraviert werden kann.

Figur 7 zeigt einen Querschnitt durch einen Teil des Stapels in Figur 6. Hier wird deutlich, dass die Dosen 16 durch die Vertiefungen 2 eines unterliegenden Gefässträgers 1 bzw. 21, in denen sie stehen und durch die Zentrierringe 14 eines darüberliegenden Gefässträgers 1 so gehalten werden, dass ihre Symmetrieachse mit der Achse 18 der Elemente 13 im Wesentlichen zusammenfällt. Zu beachten ist ausserdem, dass hier - im Gegensatz zu der Darstellung in Fig. 2 - die Unterkante der Stege 19 im Bereich zwischen den Verstärkungsringen 17, die sie miteinander verbinden, mit der Unterkante der Verstärkungsringe 17 gerade zusammenfällt.

In Figur 8 ist der Querschnitt durch ein einzelnes Element 13 des erfindungsgemässen Gefässträgers 1 - entsprechend der Fig. 7 - dargestellt. Konzentrisch zur Achse 18, welche im Wesentlichen senkrecht zur Lagerebene und zu den Ober- und Unterseiten des Gefässträgers 1 steht, ist der Zentrierring 14, und der Verstärkungsring 17 angeordnet. Aus dieser Figur 8 wird klar, dass die Stege 19 sich zwischen zwei benachbarten Elementen 13 erstrecken und dabei deren Zentrierringe 14 und Verstärkungsringe 17 direkt miteinander verbinden. Die Oberkante 24 des Steges 19 geht niveaugleich in eine Deckfläche 25 über, welche die beiden benachbarten Verstärkungsringe 17 miteinander verbindet. Die Unterkante 26 des Steges 19 kann sich im Bereich zwischen den Verstärkungsringen 17 auf dem gleichen Niveau wie die Unterkanten der Verstärkungsringe erstrecken (wie hier gezeigt) oder darüber liegen (vgl. Fig. 2). Der Zentrierring 14 umfasst vorzugsweise die Abschnitte zur Grobzentrierung 27 der Köpfe bzw. Kronenkorken von Flaschen einer unterliegenden Lage. Diese Grobzentrierabschnitte 27 weisen bevorzugt eine gegen die Achse 18 verlaufende Steigung von 45° auf und schliessen an ihrer Unterkante direkt an einen im Wesentlichen horizontal verlaufenden Schutzabschnitt 28 an, der diese Unterkante vor Verletzungen schützt. Der äussere Durchmesser dieses Schutzabschnittes 28 ist so bemessen, dass der ringförmige Schutzabschnitt in die obere Verschlussbördelung einer Dose 16 eintaucht und damit die Dose zentriert. Dabei kann der Abstand x zwischen der Unterkante des Schutzabschnittes 28 und der Unterkante 26 des Steges 19 so bemessen sein, dass der Schutzabschnitt 28 bzw. der Steg 19 gerade auf dem Deckel bzw. der oberen Verschlussbördelung der Dose aufliegen; vorzugsweise beträgt dann dieser Abstand x gerade 4 mm. In anderen bevorzugten Ausführungsformen des erfindungsgemässen Gefässträgers kann vorgesehen sein, dass der Abstand x einerseits kleiner als 4 mm ist, z.B. 3 mm, dann liegt der über einer Dosenlage liegende Gefässträger 1 nur noch auf der oberen Verschlussbördelung der unterliegenden Dosen 16 auf. Ist x andrerseits grösser als 4 mm, z.B. 5 mm, so liegt der Gefässträger nur mit dem Schutzabschnitt 28 des Zentrierringes 14 auf den Deckeln der unterliegenden Dosen 16 auf. Durch Variation bzw. Anpassung des Durchmessers des Schutzabschnittes 28 der Zentrierringe 14 kann das Stapelspiel, welches für die Seitenstabilität eines Stapels sehr wichtig ist, eingestellt werden. Zusätzlich gewährleistet der nach oben gewölbte erste 30 und zweite Auflageabschnitt 32 den Verschlüssen der Dosen einen Schutz vor dem Zerdrükken oder anderweitigen Beschädigungen. Der zweite Auflagebereich 32 ragt durch seine Wölbung etwas über das Niveau der Oberkante 24 des Steges 19 und die Deckfläche 25 hinaus und dient dadurch der Zentrierung des Bodens einer Dose 16, welche in diesen Gefässträger eingesetzt wird. Als Auflage für die eingesetzten Dosen 16 dienen vor allem die Oberkanten 24 der Stege 19.

Figur 9 zeigt eine Draufsicht auf einen leeren Gefässträger 1 mit einer Standfläche, die im Wesentlichen der Lagerfläche einer 1/4-Palette entspricht. 54 orthogonal angeordnete Vertiefungen 2 dienen zur Aufnahme einer Lage Flaschen oder Dosen. Die Vertiefungen 2 werden begrenzt durch Pinolen 3, bzw. randständige Pinolen 4 sowie durch das umlaufende Bord 5. Im Zentrum jeder Vertiefung ist die zentrale Öffnung 33 vorgesehen. Daran anschliessend ist die Oberseite des zweiten Auflageabschnittes 32 sichtbar, welche ihrerseits an der Peripherie in die Stege 19 übergeht. Die Stege 19 verlaufen radial zur zentralen Öffnung 33, wobei deren Oberkanten 24 in die Deckfläche 25 übergehen.

Die Seitenflächen 34 der Pinolen 3 bzw. randständigen Pinolen 4 sind - entsprechend der im Wesentlichen runden Oberfläche der einzusetzenden Flaschen oder Dosen - leicht konkav ausgebildet bzw. weisen teilkreisförmige Einbuchtungen auf. An ihren oberen Abschlussflächen 35 weisen die Pinolen 3 bzw. randständigen Pinolen 4 einen oder mehrere Durchbrüche bzw. Entwässerungslöcher 36 auf. Diese Entwässerungslöcher dienen der Entwässerung der einstückig und aus Kunststoff gefertigten Gefässträger, nachdem sie zum Zwecke der Reinigung gewaschen wurden. Wichtig ist dabei, dass kein Teil eines Gefässträgers, weder auf der Ober- noch auf der Unterseite, Waschwasser sammeln bzw. zurückhalten kann. So kann alles Waschwasser abtropfen, was den Trocknungsvorgang erheblich erleichtert.

Die Vertiefungen 2 bzw. die Seitenflächen der Pinolen 3 und randständigen Pinolen 4 sind der hier runden Flaschen- bzw. Dosenform angepasst. Entsprechend können die Vertiefungen 2 einer anderen Flaschen- oder Dosenform (z.B. polyedrisch oder sonst von der runden Form abweichend) angepasst sein.

In einer weiteren Ausführungsform (nicht gezeigt) sind die Elemente 13 bzw. Vertiefungen 2 und damit auch die Pinolen 3 gemäss einem hexagonalen Muster angelegt. Dadurch wird eine dichtere Packung der Gefässe im Gefässträger 1 ermöglicht. In einer weiteren Ausführungsform können Zwischenwände vorgesehen sein, welche die Pinolen 3 bzw. randständigen Pinolen 4 miteinander verbinden und zu einer erhöhten Querstabilität des Gefässträgers 1 beitragen, sowie Zentrierringe 14, welche aus voneinander beabstandeten Segmenten bestehen.

Figur 10 zeigt die Unterseite eines Gefässträgers 1 mit einer Vielzahl von Zentrierringen 14, welche entsprechend den Vertiefungen an der Oberseite, in diesem Falle orthogonal, verteilt sind. Konzentrisch zu den Zentrierringen sind die Verstärkungsringe 17 angeordnet und über 8 Stege 19 mit diesen verbunden. Die Stege, welche parallel zu den Quer- oder Längsseiten des Gefässträgers verlaufen, verbinden auch die Verstärkungsringe 17 von zwei benachbarten Elementen 13 bzw. die Verstärkungsringe mit dem umlaufenden Bord 5.

Figur 11 zeigt eine Längs- und eine Querseitenansicht des erfindungsgemässen Gefässträgers. Die Pinolen 3 bzw. randständigen Pinolen 4 definieren mit ihrer oberen Abschlussfläche 35 das oberste Niveau des Gefässträgers 1. Das umlaufende Bord 5 ist in den Bereichen, welche den randständigen Pinolen 4 angeformt sind, ebenfalls bis zu diesem Niveau hochgezogen und lässt Ausschnitte 23 frei. Unterhalb der Unterkante 20 des Bordes 5 sind die Verstärkungsringe 17 und diese verbindenden Stege 19 sichtbar. Das unterste Niveau eines Gefässträgers 1 definieren die Unterkanten der Zentrierringe 14. Die Verstärkungsringe 17 weisen einen Aussendurchmesser auf, der etwa dem grössten Durchmesser der zu lagernden bzw. zu transportierenden Gefässe entspricht. Damit ist gewährleistet, dass die leeren Gefässträger 1 raumsparend und sicher aufeinander bzw. auf einem als 1/4-Palette ausgebildeten untersten Gefässträger 21 geschachtelt werden können, wie das in Fig. 12 dargestellt ist. Die wirksame mittlere Schachtelhöhe der Gefässträger 1 wird durch die Distanz der Unterkante 20 zu den oberen Abschlussflächen 35 der Pinolen 3 und randständigen Pinolen 4 bzw. des Bordes 5 bestimmt, wobei die Verstärkungsringe 17 bzw. die Zentrierringe 14 um das Mass ihres Überstehens unter die Unterkante 20 des Bordes 5 in die Vertiefungen 2 des unterliegenden Gefässträgers eindringen und so im Eingriff mit den Pinolen das gegenseitige Verrutschen der geschachtelten Gefässträger verhindern.

Figur 13 zeigt einen mit Palettenfüssen 22 ausgestatteten, schachtelbaren Gefässträger 21' einer besonders bevorzugten Ausführungsform schräg von unten. Im Gegensatz zu dem in den Figuren 3 und 12 dargestellten Gefässträger 21 weist dieser Gefässträger 21' keine als Tragegriff ausgebildete Ausnehmungen 11 auf. Seine Füsse 22 umfassen dagegen Standflächen 39, welche zumindest je ein Entwässerungsloch 36 aufweisen und durch Einschnitte 40 unterteilt sind. Die Füsse 22 in der Mitte der Längsseite eines erfindungsgemässen Gefässträgers 21' sind voluminöser ausgestaltet, weil sie eine grössere Last tragen müssen als die an den Querseiten angeordneten Füsse 22. Auf der Unterseite des Gefässträgers 21' ist ein Fachwerk von längs- und querverlaufenden Verstärkungsstegen 41 sichtbar. Die Standflächen 39 der Füsse 22 weisen solche Formen auf, dass sie in die Vertiefungen 2 auf der Oberseite eines darunterliegenden Gefässträgers 21' eingreifen können.

Figur 14 zeigt einen schachtelbaren Gefässträger 21' entsprechend Fig. 13 schräg von oben. Die Pinolen 3 bzw. randständigen Pinolen 4 weisen Seitenkanten 37 auf; wobei die Seitenkanten 37 von benachbarten Pinolen 3 bzw. randständigen Pinolen 4 - im Gegensatz zu den in den Figuren 1 bzw. 9 dargestellten Gefässträgern - durch Trennwände 38 verbunden sind. Die Seitenkanten 37 der Pinolen 3, welchen keine randständige Pinole 4 gegenübersteht, sind durch Trennwände 38' mit dem Bord 5 verbunden. Wie aus Fig. 14 ersichtlich, entspricht die Oberkante 43 dieser Trennwände 38, 38' vorzugsweise im Wesentlichen der Oberkante des umlaufenden Bordes 5 an ihrer tiefsten Stelle in der Mitte eines verbreiterten Ausschnittes 23'.

Figur 15 zeigt einen Stapel mit drei aufeinandergeschachtelten Gefässträgern 21' in einer perspektivischen Ansicht schräg von oben. Die Höhe der Einschnitte 40 in den Füssen 22 ist in einer Ausführungsform so bemessen, dass beim Schachteln mehrerer Gefässträger 21' die Enden 42 der Einschnitte 40 auf den Oberkanten 43 der Trennwände 38, 38' des darunterliegenden Gefässträgers 21' aufliegen. In einer weiteren Ausführungsform liegen die Enden 42 der Einschnitte 40 nicht auf den Oberkanten 43 der Trennwände 38, 38' des darunterliegenden Gefässträgers 21' auf - die Standflächen 39 der Füsse 22 stehen dann in den Vertiefungen 2 des darunterliegenden Gefässträgers 21' direkt auf den Oberkanten 24 der Stege 19 (vgl. Fig. 18 bzw. Fig. 5).

Figur 16 zeigt eine Längsseitenansicht eines mit Palettenfüssen 22 ausgestatteten, schachtelbaren Gefässträgers 21'. Die Bezugszeichen entsprechen denjenigen in Fig. 6. Gut sichtbar sind die Einschnitte 40, welche die Standfläche 39 des in der Mitte der Längsseite angeordneten Palettenfusses 22 unterteilt. Vorzugsweise sind die Partien, in denen die Einschnitte 40 in die Standfläche 39 übergehen, ebenso wie die Aussenkanten 43 der Füsse 22 angeschrägt und/oder abgerundet. Die Standflächen 39 können zur Verbesserung der Rutschfestigkeit der schachtelbaren Gefässträger 21' aufgerauht oder profiliert sein. Ausserdem kann ein zusätzlicher rutschsicherer Belag auf den Standflächen 39 aufgebracht sein. Der Höhenunterschied zwischen der Standfläche 39 und der Unterkante 20 des Bordes 5 richtet sich vorzugsweise nach den üblichen Dimensionen von Paletten, welche z.B. mit Hubstaplern bewegt werden.

Figur 17 zeigt eine Querseitenansicht eines mit Palettenfüssen 22 ausgestatteten, schachtelbaren Gefässträgers 21' entsprechend Fig. 16. Die Seitenkanten 37 der Pinolen 3, welchen keine randständige Pinole 4 gegenübersteht, sind über eine Trennwand 38' (hier nicht sichtbar) mit dem Bord 5 verbunden.

Fig. 18 zeigt eine Draufsicht auf die Oberseite eines mit Palettenfüssen ausgestatteten, schachtelbaren Gefässträgers 21' entsprechend Fig. 16. Im Unterschied zu dem in Fig. 9 abgebildeten Gefässträger 21 sind die Pinolen 3 bzw. die randständigen Pinolen 4 an ihren Seitenkanten 37 durch Trennwände 38 verbunden. Die Vertiefungen 2 in der Oberseite des Gefässträgers 21' sind in ihrer Höhe durch die Oberkanten 24 der Stege 19 begrenzt. Gut sichtbar sind die Seitenkanten 37 der Pinolen 3, welchen keine randständige Pinole 4 gegenübersteht und die über eine Trennwand 38' mit dem Bord 5 verbunden sind.

Fig. 19 zeigt eine Draufsicht auf die Unterseite eines mit Palettenfüssen 22 ausgestatteten, schachtelbaren Gefässträgers 21' entsprechend Fig. 16. Gut sichtbar sind die Stege 19 und deren Unterkante 26. Diese Unterkante 26 kann auf der gleichen Höhe liegen wie die Unterkante 20 des Bordes 5, sie kann aber auch höher liegend angeordnet werden: In diesem Fall sind die Stege 19 nicht so hoch ausgebildet wie die Verstärkungsstege 41. Vorzugsweise sind die Stege 19 und die Verstärkungsstege 41 ineinanderlaufend ausgebildet, so dass ein stabiles Netzwerk entsteht, an dem die Füsse 22 vorzugsweise einstückig angeformt sind. Die Standflächen 39 der Füsse 22 können profiliert ausgebildet sein oder mit einer die Reibung erhöhenden Beschichtung belegt sein. Aus Fig. 19 ist gut ersichtlich, dass die durch die Einschnitte 40 voneinander getrennten Teile der Standfläche 39 der Füsse 22 so geformt sind, dass sie in die Vertiefungen 2 auf der Oberseite eines baugleichen Gefässträgers 21' passen.

Eine beispielhafte und bevorzugte Verwendung des erfindungsgemässen Gefässträgers 1 wird im folgenden beschrieben. Der Gefässträger 1 wird als vollwertige Mehrwegpackung verwendet:

Bei einem Getränkeproduzenten, z.B. in einer Brauerei, lässt man den Gefässträger auf einem Förderband unter eine Flaschen- bzw. Dosenabfüllmaschine positionieren, worauf bei Verwendung des oben als Beispiel beschriebenen Gefässträgers 1 - mit einem besonders gestalteten Füllkopf - alle 54 Flaschen bzw. Dosen auf einmal in den Gefässträger gesenkt werden. Vorteilhafterweise werden dabei die Flaschen 15 bzw.

Dosen 16 einer Lage so ausgerichtet, dass die Etiketten oder Beschriftungen durch die Ausschnitte 23 des um die Gefässträger 1 laufenden Bordes 5 sichtbar sind. Dieser Vorgang ist beim Einfüllen von Einzelgefässen oder von Multi-Packs (Top-Packs) derselbe. Vom Förderband wird dann der gefüllte Gefässträger in eine Palettisiermaschine transportiert, wo vorzugsweise vier Lagen Flaschen bzw. fünf Lagen Dosen aufgeschichtet werden. Ein auf die oberste Schicht gelegter Gefässträger wird als Abdeckung und Stapelsicherung verwendet. Gegebenenfalls kann diese Abdeckung mittels Bändern oder dergleichen mit der Palette bzw. mit dem als Palette ausgebildeten untersten Gefässträger 21 verbunden werden.

Vom Getränkeproduzenten werden die gefüllten Paletten z.B. zu einem Zwischenlager (Depot) und von dort weiter zu einem Supermarkt transportiert. Hier werden die Produkte dank der guten Sichtbarkeit z.B. einer besonderen Form oder Farbe der Flaschen bzw. Dosen, der Etikette oder der Reklame am Bord der Gefässträger leicht erkannt. Die einzelnen oder als Multi-Pack (Top-Pack) verbundenen Flaschen oder Dosen können von den Kunden einfach direkt dem Gefässträger entnommen werden.

Das Hantieren mit leeren Gefässträgern ist dank den - als Tragegriffe ausgebildeten - Ausnehmungen 11 an der Unterkante 20 des Bordes 5 äusserst einfach. Die leeren Gefässträger sind leicht zu tragen und werden im Leergutlager des Supermarktes platzsparend geschachtelt bzw. dort mit den von den Kunden zurückgebrachten, leeren Flaschen von Hand wieder gefüllt. Paletten mit vorzugsweise vier durch die erfindungsgemässen Gefässträger gehaltenen und gesicherten Lagen Flaschen werden mit einem fünften Gefässträger abgedeckt und gesichert, worauf sie zurück zum Getränkehersteller transportiert werden. Dort werden die Flaschen der Wiederverwendung zugeführt und die Gefässträger gewaschen, getrocknet und bis zum weiteren Einsatz geschachtelt aufbewahrt, wobei die vorzügliche Schachtelbarkeit und die Volumeneinsparung überaus geschätzt werden.

Mehrere der Gefässträger 21', die Füsse 22 aufweisen, können, weil sie schachtelbar ausgebildet sind, raumsparend und sicher aufeinandergeschachtelt werden.

## Patentansprüche

1. Gefässträger (1) zur Aufnahme mehrerer im wesentlichen eine einheitliche Grösse aufweisender und aufrecht in einer Ebene stehender Gefässe, bei dem die horizontalen Aussenabmessungen seiner Standfläche denen der Ladefläche einer zur Lagerung und zum Transport von Waren bestimmten Unterlage, insbesondere Palette oder Teilpalette mindestens annähernd entsprechen, mit einer Vielzahl von regelmässig angeordneten Elementen (13), welche an ihrer Ober- und Unterseite zur Aufnahme von Gefässen in Form von Flaschen (15) und Dosen (16) ausgebildet sind,
**dadurch gekennzeichnet, dass**
- der Gefässträger als Palette bzw. Teilpalette ausgebildet ist und Füsse (22) umfasst, welche so angeordnet sind und eine solche Höhe aufweisen, dass der Gefässträger mit einem Gabelstapler aufnehmbar ist,
- die Elemente (13) an ihrer Oberseite Vertiefungen (2) aufweisen, welche durch Pinolen (3) bzw. randständige Pinolen (4) voneinander getrennt sind.

2. Gefässträger (1) nach Anspruch 1, **dadurch gekennzeichnet, dass** die Elemente (13) orthogonal angeordnet sind.

3. Gefässträger (1) nach Anspruch 1 oder 2, **dadurch gekennzeichnet, dass** die Pinolen (3) bzw. die randständigen Pinolen (4) obere Enden (8, 7) bzw. Abschlussflächen (35) aufweisen, welche das oberste Niveau des Gefässträgers (1) definieren.

4. Gefässträger (1) nach Anspruch 3, **dadurch gekennzeichnet, dass** die Pinolen (3) bzw. randständigen Pinolen (4) an ihren Seitenflächen (34) teilkreisförmige Einbuchtungen aufweisen.

5. Gefässträger (1) nach einem der Ansprüche 1 bis 4, **dadurch gekennzeichnet, dass** die Pinolen (3) bzw. die randständigen Pinolen (4) im Bereich ihrer oberen Enden (8, 7) mindestens ein Entwässerungsloch (36) aufweisen.

6. Gefässträger (1) nach einem der Ansprüche 1 bis 5, **gekennzeichnet durch** ein umlaufendes, in Wesentlichen vertikales Bord (5), an das alle randständigen Pinolen (4) angeformt sind, wobei dieses Bord (5) Ausschnitte (23) umfasst, welche jeweils in der Region der Mitte zwischen zwei randständigen Pinolen (4) gegenüber deren oberen Enden (7) ihre grösste Höhendifferenz aufweisen.

7. Gefässträger (1) nach Anspruch 6, **dadurch gekennzeichnet, dass** das umlaufende Bord (5) an seiner Unterkante Ausnehmungen (11) aufweist, welche als Trage- oder Haltegriffe ausgebildet sind.

8. Gefässträger (1; 21') nach einem der Ansprüche 1 bis 7, **dadurch gekennzeichnet, dass** die Pinolen (3) bzw. die randständigen Pinolen (4) Seitenkanten (37) aufweisen, wobei diese Seitenkanten von benachbarten Pinolen (3) bzw. randständigen Pinolen (4) durch Trennwände (38) miteinander verbunden sind.

9. Gefässträger (21') nach einem der Ansprüche 1 bis 8, **dadurch gekennzeichnet, dass** die Füsse (22) Standflächen (39) umfassen, welche zumindest ein Entwässerungsloch (36) aufweisen und durch Einschnitte (40) unterteilt sind.

10. Gefässträger (21') nach einem der Ansprüche 1 bis 9, **dadurch gekennzeichnet, dass** die Standflächen (39) der Füsse (22) solche Formen aufweisen, dass sie in die Vertiefungen (2) auf der Oberseite eines darunterliegenden Gefässträgers (21') eingreifen und dass die Höhe der Einschnitte (40) so bemessen ist, dass deren Enden (42) auf den Oberkanten (43) der Trennwände (38, 38') des darunterliegenden Gefässträgers (21') aufliegen oder nicht.

11. Gefässträger (1) nach einem der vorhergehenden Ansprüche, **dadurch gekennzeichnet, dass** er einstückig hergestellt ist und waschbaren Kunststoff umfasst.

12. Verwendung eines Gefässträgers (21) nach einem der Ansprüche 1 bis 11, **dadurch gekennzeichnet, dass** er als Palette bzw. Teilpalette der Aufnahme einer ersten Lage Flaschen (15) bzw. Dosen (16) dient.

13. Gefässträgersystem, umfassend:
- mindestens einen Gefässträger (1) zur Aufnahme mehrerer im wesentlichen eine einheitliche Grösse aufweisender und aufrecht in einer Ebene stehender Gefässe, bei dem die horizontalen Aussenabmessungen seiner Standfläche denen der Ladefläche einer zur Lagerung und zum Transport von Waren bestimmten Unterlage, insbesondere Palette oder Teilpalette mindestens annähernd entsprechen, mit einer Vielzahl von regelmässig angeordneten Elementen (13), welche an ihrer Ober- und Unterseite zur Aufnahme von Gefässen in Form von Flaschen (15) und Dosen (16) ausgebildet sind, wobei die Elemente (13) an ihrer Oberseite Vertiefungen (2) aufweisen, welche durch Pinolen (3) bzw. randständige Pinolen (4) voneinander getrennt sind;
- einen Gefässträger (21, 21') nach einem der Ansprüche 1 bis 11;
- Flaschen (15) bzw. Dosen (16), die in Form und Abmessungen mit den Elementen (13) des Gefässträgers (1, 21) zusammenpassen.

## Claims

1. A container support (1) for accommodating several containers which are essentially of uniform size and which are arranged upright in one plane; with the horizontal external dimensions of the supporting surface of said container support (1) at least approximately corresponding to the loading surface of a base which is designed for the storage and transport of goods, in particular a full-size pallet or partial-size pallet, comprising a multitude of regularly arranged elements (13) which on their top and underside are designed for accommodating containers in the form of bottles (15) and cans (16),
**characterised in that**
• the container support is designed as a full-size pallet or partial-size pallet and comprises feet (22) which are arranged such, and are of such height, that the stack can easily be loaded by a fork lift truck; and
• at their top, the elements (13) comprise indentations (2) which are separated from each other by centring sleeves (3) or by centring sleeves (4) that are arranged on the margin.

2. The container support (1) according to claim 1,
**characterised in that**
the elements (13) are arranged orthogonally.

3. The container support (1) according to claim 1 or 2,
**characterised in that**
the centring sleeves (3) or centring sleeves (4) that are arranged on the margin comprise upper ends (8, 7) or end surfaces (35) which define the uppermost level of the container support (1).

4. The container support (1) according to claim 3,
**characterised in that**
the lateral surfaces (34) of the centring sleeves (3) or centring sleeves (4) that are arranged on the margin comprise indentations in the shape of a graduated circle. ,

5. The container support (1) according to any one of claims 1 to 4,
**characterised in that**
in the region of their upper ends (8, 7), the centring sleeves (3) or centring sleeves (4) that are arranged on the margin comprise at least one drainage hole (36).

6. The container support (1) according to any one of claims 1 to 5,
**characterised by**
a circumferential board (5), which extends essentially vertically, to which all centring sleeves (4) that are arranged on the margin are formed, wherein said board (5) comprises cutouts (23), each of which shows the greatest difference in height in the region of the middle between two centring sleeves 4 that are arranged on the margin, opposite the upper ends (7) of said centring sleeves (4) that are arranged on the margin .

7. The container support (1) according to claim 6,
**characterised in that**
the lower edge of the circumferential board (5) comprises recesses (11) which are carrying handles.

8. The container support (1; 21') according to any one of claims 1 to 7,
**characterised in that**
the centring sleeves (3) or centring sleeves (4) that are arranged on the margin comprise lateral edges (37), wherein said lateral edges (37) of adjacent centring sleeves (3) or centring sleeves (4) that are arranged on the margin are interconnected by dividing walls (38).

9. The container support (21') according to any one of claims 1 to 8,
**characterised in that**
the feet (22) comprise supporting surfaces (39), each of which comprises at least one drainage hole (36), and is divided by incisions (40).

10. The container support (21') according to any one of claims 1 to 9,
**characterised in that**
the supporting surfaces (39) of the feet (22) are shaped such that they engage the indentations (2) on the top of a container support (21') situated underneath them, and that the height of the incisions (40) is such that their ends (42) either rest on the upper edges (43) of the dividing walls (38, 38') of the underlying container support (21') or that they do not rest on the upper edges (43) of the dividing walls (38, 38') of the underlying container support (21').

11. The container support (1) according to any one of the preceding claims,
**characterised in that**
it is made in one piece and comprises a washable plastic material.

12. The use of a container support (21) according to any one of claims 1 to 11,
**characterised in that**
as a full-size pallet or a partial-size pallet it serves to accommodate a first layer of bottles (15) or cans (16).

13. A container support system comprising:
• at least one container support (1) for accommodating several containers which are essentially of uniform size and which are arranged upright in one plane; with the horizontal external dimensions of the supporting surface of said container support (1) at least approximately corresponding to the loading surface of a base which is designed for the storage and transport of goods, in particular a full-size pallet or partial-size pallet, comprising a multitude of regularly arranged elements (13) which on their top and underside are designed for accommodating containers in the form of bottles (15) and cans (16); wherein at their top, the elements (13) comprise indentations (2) which are separated from each other by centring sleeves (3) or by centring sleeves (4) that are arranged on the margin;
• a container support (21, 21') according to any one of claims 1 to 11; and
• bottles (15) or cans (16) whose shapes and dimensions match the elements (13) of the container support (1, 21).

## Revendications

1. Support de récipients (1) destiné à recevoir plusieurs récipients présentant sensiblement une taille homogène et disposés verticalement dans un plan, dans lequel les dimensions extérieures horizontales de sa surface d'appui correspondent du moins approximativement à celles de la surface de chargement d'une base, notamment une palette ou une palette partielle, destinée au stockage et au transport de marchandises, comportant une multitude d'éléments (13) disposés régulièrement, qui sont conçus sur leur face supérieure et inférieure pour recevoir des récipients sous forme de bouteilles (15) et boîtes (16),
**caractérisé en ce que**
- le support de récipients est conçu comme une palette ou une palette partielle et comporte des pieds (22) qui sont disposés de telle manière et présentent une hauteur telle que le support de récipients peut être saisi à l'aide d'un chariot élévateur,
- les éléments (13) présentent sur leur face supérieure des renfoncements (2) qui sont séparés les uns des autres par des broches (3) ou des broches de bordure (4).

2. Support de récipients (1) selon la revendication 1,
**caractérisé en ce que**
les éléments (13) sont disposés orthogonalement.

3. Support de récipients (1) selon la revendication 1 ou 2,
**caractérisé en ce que**
les broches (3) ou broches de bordure (4) présentent des extrémités supérieures (8, 7) ou des surfaces terminales (35) qui définissent le niveau le plus élevé du support de récipients (1).

4. Support de récipients (1) selon la revendication 3,
**caractérisé en ce que**
les broches (3) ou broches de bordure (4) présentent, sur leur surfaces latérales (34), des échancrures en forme de cercle primitif.

5. Support de récipients (1) selon l'une quelconque des revendications 1 à 4,
**caractérisé en ce que**
les broches (3) ou les broches de bordure (4) présentent, au niveau de leurs extrémités supérieures (8, 7), au moins un trou d'évacuation d'eau (36).

6. Support de récipients (1) selon l'une quelconque des revendications 1 à 5,
**caractérisé par**
un bord périphérique sensiblement vertical (5) sur lequel sont formées toutes les broches de bordure (4), ce bord (5) comportant des découpes (23) qui présentent respectivement dans la région du centre, entre deux broches de bordure (4), leur plus grande différence de hauteur par rapport à leurs extrémités supérieures (7).

7. Support de récipients (1) selon la revendication 6,
**caractérisé en ce que**
le bord périphérique (5) présente sur son arête inférieure des évidements (11) qui sont conçus sous forme de poignées de portage ou de maintien.

8. Support de récipients (1, 21') selon l'une quelconque des revendications 1 à 7,
**caractérisé en ce que**
les broches (3) ou les broches de bordure (4) présentent des arêtes latérales (37), ces arêtes latérales de broches (3) ou broches de bordure (4) voisines étant reliées les unes aux autres par des parois de séparation (38).

9. Support de récipients (21') selon l'une quelconque des revendications 1 à 8,
**caractérisé en ce que**
les pieds (22) comportent des surfaces d'appui (39) qui présentent au moins un trou d'évacuation d'eau (36) et sont divisées par des incisions (40).

10. Support de récipients (21') selon l'une quelconque des revendications 1 à 9,
**caractérisé en ce que**
les surfaces d'appui (39) des pieds (22) présentent des formes de nature à s'engrener dans les renfoncements (2) sur la face supérieure d'un support de récipients sous-jacent (21') et que la hauteur des incisions (40) est dimensionnée de manière à ce que leurs extrémités (42) reposent ou non sur les arêtes supérieures (43) des parois de séparation (38, 38') du support de récipients sous-jacent (21').

11. Support de récipients (1) selon l'une quelconque des revendications précédentes,
**caractérisé en ce qu'**il
est fabriqué en une pièce et contient du plastique lavable.

12. Utilisation d'un support de récipients (21) selon l'une quelconque des revendications 1 à 11,
**caractérisée en ce qu'**il
sert, en tant que palette ou palette partielle, à recevoir une première couche de bouteilles (15) ou de boîtes (16).

13. Système de support de récipients, comprenant :
- au moins un support de récipients (1) destiné à recevoir plusieurs
récipients présentant sensiblement une taille homogène et disposés verticalement dans un plan, dans lequel support les dimensions horizontales extérieures de sa surface d'appui correspondent du moins approximativement à celles de la surface de chargement d'une base, notamment une palette ou une palette partielle, destinée au stockage et au transport de marchandises, comportant une multitude d'éléments (13) disposés régulièrement, qui sont conçus sur leur face supérieure et inférieure pour recevoir des récipients sous forme de bouteilles (15) et boîtes (16), les éléments (13) présentant sur leur face supérieure des renfoncements (2) qui sont séparés les uns des autres par des broches (3) ou des broches de bordure (4) ;
- un support de récipients (21, 21') selon l'une quelconque des revendications 1 à 11,
- des bouteilles (15) ou boîtes (16) qui sont adaptées en formes et dimensions aux éléments (13) du support de récipients (1, 21).
